# EUROPÄISCHE PATENTSCHRIFT

(11) **EP 0 049 804 B1**
(45) Veröffentlichungstag und Bekanntmachung des Hinweises auf die Patenterteilung: **29.02.1984**
(21) Anmeldenummer: 81107717.1
(22) Anmeldetag: 29.09.1981
(51) Int. Cl.: C10G 35/06, C10G 45/36, C10G 45/48, C10L 1/04

(54) **Verfahren zur Herstellung von Fahrbenzinschnitten**
Process for the production of motor fuel fractions
Procédé pour la production des coupes d'essence pour moteurs

(30) Priorität: 09.10.1980 DE 3038118
(43) Veröffentlichungstag der Anmeldung: 21.04.1982
(73) Patentinhaber: EC ERDÖLCHEMIE GMBH, D-50769 Köln (DE)
(72) Erfinder: Schleppinghoff, Bernhard, Dr., D-4047 Dormagen 1 (DE); Schöneberger, Helmut, Dr., D-6729 Wörth/Rhein (DE)
(74) Vertreter: Mann, Volker (DE)

## Beschreibung

Die vorliegende Erfindung betrifft ein Verfahren zur Herstellung von Fahrbenzinschnitten mit einer Motoroctanzahl von mindestens 80 durch Hydrierung einer Kohlenwasserstofffraktion mit olefinischen Anteilen und ihre Verwendung als Beimischung zum Treibstoff für Vergasermotoren sowie die hierdurch erhältlichen Treibstoffe.

Beim thermischen Cracken von Mineralölfraktionen, wie Naphtha, Gasöl und Vakuumölen entstehen die bekannten Petrochemikalien, wie Ethylen, Propylen, Butene, Butadien und Aromaten, und daneben flüssige Kohlenwasserstoff-Fraktionen, die wirtschaftlich nicht sinnvoll in ihre Einzelkomponenten aufgearbeitet werden können. Diese Fraktionen werden normalerweise als sogenanntes Pyrolysebenzin, gegebenenfalls nach einer Stabilisierung durch Entfernung der Diolefine und Acetylene, dem Fahrbenzin zugemischt. Dieses geschieht vor allem mit der vor dem Benzol siedenden Fraktion mit einem Siedebereich von 25 bis 75°C, die bei der Aromatengewinnung anfällt und nach der Stabilisierung durch Hydrierung der Diolefine und Acetylene noch reich an Olefinen ist.

Die motorischen Eigenschaften dieser Fraktion sind jedoch unbefriedigend, vor allem die Motoroctanzahl (MOZ), die bei ca. 76 liegt. Dadurch ist nur eine begrenzte Zumischung zum Fahrbenzin möglich. Hohe Anforderungen an die Kraftstoffqualität infolge neuer energiesparender Motoren sowie aus Gründen einer Bleifreiheit oder Bleibegrenzung im Fahrbenzin machen es notwendig, die vorhandenen Kraftstoffquellen durch geeignete Maßnahmen in ihrem motorischen Verhalten zu verbessern. Die genannte Fraktion enthält neben Olefinen und Paraffinen noch Naphthene und in untergeordnetem Maße Aromaten. Die Olefine ebenso wie die Paraffine dieser Fraktion bestehen aus C₄-Cg-Kohienwasser- stoffen, wobei die CS-C6-Kohlenwasserstoffe und besonders der C₅-Anteil überwiegen.

Zur Hydrierung von olefinischen Verbindungen, wie Hexen-1, Hexen-2, Hepten-3, 4-Vinyl-1-cyclohexen, 1,3-Pentadien oder 1,5-Cyclooctadien sind nach US 3 917 737 Katalysatoren bekannt geworden, die auf einem festen, sauer eingestellten Träger Nickel-acetyl-acetonat, Diisobutyl-aluminiumhydrid und gegebenenfalls einen Elektronendonator, wie ein tertiäres Phosphin, enthalten.

Weiterhin ist es bekannt, die Motoroctanzahl eines C₅-C₆-Gemisches auf über 78 zu erhöhen, indem man einen Teil des C₆-Anteils mit einem Zeolith vom ZSM-5-Typ in Kontakt bringt, den C₅-Anteil und den restlichen Cₛ-Anteil mit einem Palladium/HY-Typ-Zeolith/AI₂0₃-Kontakt behandelt und anschließend beide Teile dieses Gemisches wieder vereinigt (DE-OS 29 34 460). Dieses Verfahren beinhaltet keine Hydrierung.

Schließlich ist die Herstellung von hochoctanigem Benzin durch getrennte Behandlung des C₃- und des C₄-Schnittes aus der katalytischen Crackung von Kohlenwasserstoffen bekannt, wobei das Propylen der C₃-Fraktion in Gegenwart eines Katalysators, der neben einer aluminiumorganischen Verbindung Nickel enthalten kann, oligomerisiert wird, getrennt hiervon der C₄-Schnitt teilweise an einem Si0₂-A1₂0₃-Katalysator oligomerisiert wird und die nicht-oligomerisierten C₄-Anteile durch Umsetzung von Isobutan und C₄-Butenen in Gegenwart von Fluorwasserstoff alkyliert werden und die drei derart bahandelten Anteile anschließend vermischt werden (DE-OS 29 38 697). Auch dieses Verfahren schließt keine Hydrierung ein.

Es wurde ein Verfahren zur Herstellung eines Fahrbenzinschnittes mit einer Motoroctanzahl von mindestens 80 gefunden, das dadurch gekennzeichnet ist, daß man eine Kohlenwasserstofffraktion mit C₄-C₈-Kohlenwasserstoffen und einem Siedebereich von etwa 25 bis etwa 75°C, die besonders monoolefinische und daneben diolefinische und gegebenenfalls höherolefinische und acetylenische Anteile enthält, mit Wasserstoff bei einer Temperatur von 100 bis 400 °C und einem Druck von 5 bis 80 bar in Gegenwart eines Nickel-Trägerkatalysators hydriert, der im unreduzierten Zustand 20 bis 80 Gew.-% Nickel enthält, hierfür ein Verhältnis von 0,3 bis 30 Mol Wasserstoff pro Mol Kohlenwasserstoffgemisch einstellt, wobei die Molzahl des Kohlenwasserstoffgemisches ein Mittelwert aus den Molzahlen der verschiedenen Kohlenwasserstoffe entsprechend ihrer Menge im Gemisch bedeutet und eine Raum/Zeit-Geschwindigkeit (Weight-Hourly-Space-Velocity ; WHSV) von 0,5 bis 8 g Reaktionsgemisch pro g Kontaktfüllung pro h einstellt.

Die erfindungsgemäß einsetzbaren C₄-C₈-Kohlenwasserstoffe (KW) entstammen beispielsweise einer Kohlenwasserstofffraktion, wie sie beim thermischen Cracken von Naphtha oder Gasöl erhalten wird. Eine solche Kohlenwasserstofffraktion wird im allgemeinen vor der Abtrennung von Aromaten aus einem Pyrolysegemisch erhalten. Der Siedebereich beträgt etwa 25 bis etwa 75 °C. Solche erfindungsgemäß einsetzbaren Fraktionen enthalten geradkettige oder verzweigte paraffinische, einfach oder mehrfach olefinisch ungesättigte oder acetylenisch ungesättigte Kohlenwasserstoffe mit 4 bis 8 C-Atomen, wie die verschiedenen isomeren Butane, Butene oder Butine, Pentane, Pentene oder Pentine bis zu den Oktanen, Oktenen und Oktinen, ferner Butadien, Pentadien, bis hin zu Oktadienen. In technisch relevanten Zusammensetzungen eines solchen erfindungsgemäßen KW-Stromes beträgt der Anteil an C₄-KW bis etwa 10 Gew.-%, beispielsweise 0,1 bis 8 Gew.-%, der Pentananteil bis etwa 45 Gew.-%, beispielsweise 5 bis 40 Gew.-%,der Anteil an n-Pentenen bis etwa 35 Gew.-%, beispielsweise 10 bis 30 Gew.-%, der Anteil an Isoamylenen bis etwa 45 Gew.-%, beispielsweise 10 bis 40 Gew.-%, der Anteil an Cyclopenten bis etwa 22 Gew.-%, beispielsweise 2 bis 20 Gew.-%, der Anteil an Cyclopenten bis etwa 35 Gew.-%, beispielsweise 3 bis 30 Gew.-%, und der Anteil an C₆-KW bis etwa 40 Gew.-%, beispielsweise 3 bis 30 Gew.-%. Selbstverständlich können auch geringe Anteile von ungesättigten Kohlenwasserstoffen enthalten sein, die mehr als zwei olefinische Bindungen oder acetylenische neben olefinischen Bindungen enthalten. Weiterhin können solche Kohlenwasserstofffraktionen auch geringe Anteile von Kohlenwasserstoffen mit weniger als 4 C-Atomen oder geringe Anteile von Kohlenwasserstoffen mit mehr als 8 C-Atomen sowie geringe Anteile bei der Destillation mitgerissener Aromaten enthalten. Selbstverständlich können ähnliche Kohlenwasserstoffgemische anderer Herkunft ebenso erfindungsgemäß eingesetzt werden.

Als Beispiel einer solchen Kohlenwasserstoffraktion sei folgende Zusammensetzung genannt :

Das erfindungsgemäße Verfahren wird an einem Nickelägerkatalysator durchgeführt. Dieser hat einen Nickelgehalt von 20 bis 80 Gew.-%, bevorzugt 40 bis 70 Gew.-% Nickel. Als Träger werden Si0₂-A1₂0₃-Gemische mit Si : AI-Molverhältnissen von 10-² bis 10.², bevorzugt 0,1 bis 50, besonders bevorzugt 0,5 bis 50, verwendet. Si0₂ wird bevorzugt in Form von Kieselgur und A1₂0₃ bevorzugt in Form von Kaolin eingesetzt. Beide Komponenten können auch in Form eines Alumosilikats eingesetzt werden. Auch Kaolin kann als Träger eingesetzt werden. Durch Dotierung mit 0,2 bis 5 Gew.-% an Oxiden der 1. und 2. Hauptgruppe des Periodensystems der Elemente (Mendelejew) wie beispielsweise Li₂0, K₂0, Na₂0, Rb₂0, Cs₂0, MgO, CuO, SrO, BaO wird der Kontakt leicht alkalisch eingestellt. Außerdem kann der Katalysatorträger 0,1 bis 3 Gew.-% Übergangsmetalloxide, wie Eisenoxide oder Titanoxid, enthalten.

Solche Katalysatoren zeigen eine hohe Standzeit, beispielsweise über 2 000 Stunden und sind weiterhin durch eine gute Regenerierbarkeit ausgezeichnet. Zur Regenerierung wird beispielsweise wie folgt verfahren : Nach Inertisierung der Reaktionszone mit Stickstoff läßt sich der Kontakt durch langsames Zudosieren von Luft bei Temperaturen um 400 °C oxidativ regenerieren. Temperaturspitzen im Katalysatorbett über 500 °C sind dabei weniger günstig. Anschließend wird der Kontakt im Wasserstoffstrom bei 350-420 °C und 5-80 bar während 48 Stunden aktiviert.

Der Wasserstoff wird in äquivalenter oder überschüssiger Menge, bezogen auf die Äquivalente Doppel- und Dreifachbindungen, eingesetzt. Eine überschüssige Menge Wasserstoff ist hierbei bevorzugt, weil dadurch eine gleichmäßige Strömungsverteilung, eine gute Durchmischung des Reaktionsgemisches und eine gleichmäßige Benetzung der katalytisch wirkenden Kontaktoberflächen erreicht wird. Beispielsweise sei eine Menge von 0,3 bis 30 Mol, bevorzugt 0,5 bis 10,0 Mol, besonders bevorzugt 1,5 bis 5 Mol, Wasserstoff pro Mol Kohlenwasserstoff genannt, wobei die Molzahl des Kohlenwasserstoffgemisches ein Mittelwert aus den Molzahlen der verschiedenen Kohlenwasserstoffe entsprechend ihrer Menge im Gemisch bedeutet. Hierbei wird gleichzeitig der Erfahrung Rechnung getragen, daß ein solches Kohlenwasserstoffgemisch nicht mehr als 1 Gew.-% an mehrfach ungesättigten Olefinen und an Acetylenen enthält.

Erfindungsgemäß kann reiner oder technischer Wasserstoff eingesetzt werden. Technischer Wasserstoff kann beispielsweise Verunreinigungen, wie Methan (bis 25 Vol.-%), CO (bis ca. 0,5 Vol.-%) und Ethylen (bis ca. 0,2 Vol.-%) enthalten.

Das erfindungsgemäße Verfahren wird bei einer Temperatur von 100 bis 400 °C, bevorzugt 150 bis 250 °C, besonders bevorzugt 170 bis 220 °C und bei einem Druck von 5 bis 80 bar, bevorzugt 15 bis 30 bar, durchgeführt. Erfindungsgemäß wird weiterhin eine Raum/Zeit-Geschwindigkeit (Weight-Hourly-Space-Velocity; WHSV) von 0,5 bis 8, bevorzugt 1,5 bis 4 g Reaktionsgemisch pro g Kontaktfüllung pro h eingestellt.

Das erfindungsgemäße Verfahren kann in der Gasphase, der Flüssigphase oder der Rieselphase durchgeführt werden, wobei der Katalysator fest angeordnet sein kann, im Fließbett betrieben wird oder in Röhrenreaktoren angeordnet sein kann. Die Kohlenwasserstofffraktion und der Wasserstoff werden im Gleichstrom von oben nach unten oder von unten nach oben am Kontakt vorbeigeführt. Unter den sich hieraus ergebenden Verfahrensvarianten ist das Arbeiten in der Rieselphase an einem fest angeordneten Katalysator im Gleichstrom von Kohlenwasserstoffen und Wasserstoff bevorzugt.

Erdindungsgemäß wird der Anteil der olefinisch und acetylenisch ungesättigten Komponenten in der eingesetzten Kohlenwasserstofffraktion auf 0,1 bis 8, bevorzugt 0,2 bis 5, besonders bevorzugt 0,5 bis 3 Gew.-% seines ursprünglichen Wertes abgesenkt. Etwa vorhandene geringe Anteile an aromatischen Verbindungen werden ebenfalls weitgehend zu den zugehörigen gesättigten Verbindungen aufhydriert, beispielsweise Benzol zu Cyclohexan. Dieses Aufhydrieren der aromatischen Verbindungen erfolgt beispielsweise bis zu einem Wert von der Nachweisbarkeitsgrenze der Aromaten bis zu einem Gehalt von etwa 10 Gew.-% des ursprünglichen Gehalts an Aromaten, bevorzugt bis zu einem Wert von 0,1 bis 5 Gew.-% des ursprünglichen Gehalts an Aromaten.

Es ist überraschend, daß die erfindungsgemäße Erhöhung der Motoroctanzahl auf Werte von mindestens 80 mit einem nickelhaltigen Katalysator, also unter Verzicht auf edelmetallhaltige Katalysatoren, bei den beschriebenen milden Reaktionsbedingungen möglich ist, bei denen eine Aufspaltung oder Oligomerisierung einzelner Komponenten des eingesetzten Kohlenwasserstoffgemisches vermieden werden.

Der Effekt des hohen Octanzahlgewinnes des erfindungsgemäßen hochoctanigen Fahrbenzinschnittes bei Durchführung des erfindungsgemäßen Verfharen ist völlig überraschend, da eine rechnerische Bestimmung der Motoroctanzahl aus der Analyse der behandelten Kohlenwasserstoff-Fraktionen keine Erhöhung der Motoroctanzahl zwischen dem Zustand vor der Durchführung des erfindungsgemäßen Verfahrens und dem Zustand nach der erfindungsgemäßen Hydrierung zu Paraffinen und Cycloparaffinen erwarten ließ. Zu derartigen MOZ-Berechnungen aus der Zusammensetzung von Kohlenwasserstoffgemischen werden Korrelationsgleichungen benutzt, die aus Regressionsanalysen entwickelt wurden. (Lit. : W. C. Healey, jr., C. W. Maassen u. R. T. Peterson, API Midyear Meeting Div. of Ref., 27.5.1955).

Die nachfolgende Tabelle verdeutlicht den überraschenden Effekt auf das Klopfverhalten durch den Vergleich von berechneter und gemessener MOZ.

Die erfindungsgemäß erhältlichen hochoctanigen Benzinschnitte eignen sich beispielsweise als Zusatz zum Fahrbenzin, wobei dessen Motoroctanzahl und seine Klopffestigkeit verbessert werden. Die Erfindung betrifft daher auch die Verwendung dieser Benzinschnitte als Beimischung zum Treibstoff für Vergasermotoren.

### Beispiel 1

In einem Rohrreaktor mit 200 cm³ Katalysatorinhalt wurden in der Rieselphase mit H₂ im Gleichstrom an einem Nickelkatalysator mit einem Ni-Gehalt von 50 Gew.-% auf einem SiO₂-AI₂O₃-Träger, enthaltend 89,7 Gew.-% SiO₂, 3,7 Gew.-% AI₂O₃, 2 Gew.-% Oxide der 1. und 2. Hauptgruppe des Periodensystems der Elemente (Mendelejew) (CaO; MgO; Na₂O; K₂O) und 1,1 Gew.-% Fe₂O₃ und 0,1 Gew.-% TiO₂ (Glühverlust 3,5 %) bei einer Temperatur von 210 °C und einem Gesamtdruck von 26 bar (H₂-Gehalt des Hydriergases 80 Vol.-%), einer WHSV von 2 (200 g KW über 100 g Katalysator in einer Stunde) und einem Verhältnis H₂/Durchsatz von 120 I/h die in der Tabelle aufgeführten Ergebnisse erhalten.

### Beispiel 2

Es wurde in gleicher Weise wie unter Beispiel 1 verfahren, als Katalysator wurde ein Nickelkatalysator mit einem Ni-Gehalt von 68 Gew.-% auf einem SiO₂-AI₂O₃-Träger, enthaltend 73,1 Gew.-% AI₂O₃, 20,9 Gew.-% Si0₂, 1,5 Gew.-% Oxide der 1. und 2. Hauptgruppe des Periodensystems der Elemente (Mendelejew) (CaO; MgO; Na₂O ; K₂O ;) und 1,0 Gew.-% Fe₂O₃ und 0,08 Gew.-% TiO₂ (Glühverlust 3,42 %) verwendet.

Die Ergebnisse sind in der Tabelle dargestellt.

## Patentansprüche

1. Verfahren zur Herstellung eines Fahrbenzinschnittes mit einer Motoroctanzahl von mindestens 80, dadurch gekennzeichnet, daß man eine Kohlenwasserstofffraktion mit C₄-Cₐ-Kohlenwasserstoffen und einem Siedebereich von etwa 25°C bis etwa 75 °C, die besonders monoolefinische und daneben diolefinische und gegebenenfalls höherolefinische und acetylenische Anteile enthält, mit Wasserstoff bei einer Temperatur von 100 bis 400 °C und einem Druck von 5 bis 80 bar in Gegenwart eines Nickel-Trägerkatalysators hydriert, der im unreduzierten Zustand 20 bis 80 Gew.-% Nickel enthält, hierfür ein Verhältnis von 0,3 bis 30 Mol Wasserstoff pro Mol Kohlenwasserstoffgemisch einstellt, wobei die Molzahl des Kohlenwasserstoffgemisches ein Mittelwert aus den Molzahlen der verschiedenen Kohlenwasserstoffe entsprechend ihrer Menge im Gemisch bedeudet, und eine Raum/Zeit-Geschwindigkeit (Weight-Hourly-Space-Velocity ; WHSV) ·von 0,5 bis 8 g Reaktionsgemisch pro g Kontakfüllung pro h einstellt.

2. Verfahren nach Anspruch 1, dadurch gekennzeichnet, daß die Hydrierung bei 150 bis 250 °C durchgeführt wird.

3. Verfahren nach Ansprüchen 1 und 2, dadurch gekennzeichnet, daß die Hydrierung bei einem Druck von 15 bis 30 bar durchgeführt wird.

4. Verfahren nach Ansprüchen 1 bis 3, dadurch gekennzeichnet, daß der Katalysator im unreduzierten Zustand 40 bis 70 Gew.-% Nickel auf SiO₂-AI₂O₃-Trägern mit Si : AI-Molverhältnissen von 10-² bis 10² bevorzugt von 0,1 bis 50 enthält.

5. Verfahren nach Ansprüchen 1 bis 4, dadurch gekennzeichnet, daß der Katalysatorträger durch Dotierung mit 0,2 bis 5 Gew.-% an Oxiden der 1. und 2. Hauptgruppe des PSE leicht alkalisch eingestellt ist.

6. Verfahren nach Ansprüchen 1 bis 5, dadurch gekennzeichnet, daß der Katalysatorträger. 0,1 bis 3 Gew.-% Übergangsmetalloxide enthält.

7. Verfahren nach Ansprüchen 1 bis 6, dadurch gekennzeichnet, daß ein Verhältnis von 0,4 bis 6 Mol Wasserstoff pro Mol Kohlenwasserstoffgemisch eingestellt wird.

8. Verfahren nach Ansprüchen 1 bis 7, dadurch gekennzeichnet, daß man in der Rieselphase an einem fest angeordneten Katalysator mit Wasserstoff und Kohlenwasserstoffgemisch im Gleichstrom arbeitet.

## Claims

1. Process for the preparation of a petrol cut with a motor octane number of at least 80, characterised in that a hydrocarbon fraction of C₄-Cₛ-hydrocarbons which has a boiling range from about 25°C to about 75 °C and contains, in particular, monoolefinic and also diolefinic and, where relevant, higher-olefinic and acetylenic and, where relevant, higher-olefinic and acetylenic components, is hydrogenated with hydrogen at a temperature of 100 to 400 °C and under a pressure of 5 to 80 bars in the presence of a supported nickel catalyst which, in the non-reduced state, contains 20 to 80 % by weight of nickel, a ratio of 0.3 to 30 Mol of hydrogen per mol of hydrocarbon mixture being established for the process, the number of mols of hydrocarbon mixture being a mean value of the number of mols of the various hydrocarbons according to the amount thereof in the mixture, and a weight hourly space velocity WHSV of 0.5 to 8 g of reaction mixture per g of catalyst per hour being established.

2. Process according to Claim 1, characterised in that the hydrogenation is carried out at 150 to 250 °C.

3. Process according to Claims 1 and 2, characterised in that the hydrogenation is carried out under a pressure of 15 to 30 bars.

4. Process according to Claims 1 to 3, characterised in that, in the non-reduced state, the catalyst contains 40 to 70 % by weight of nickel on Si0₂/AI₂0₃ supports with Si : AI molar ratios of 10-² to 10², preferably 0.1 to 50.

5. Process according to Claims 1 to 4, characterised in that the catalyst support has been rendered slightly alkaline by being doped with 0.2 to 5 % by weight of oxides of main groups 1 and 2 of the periodic system of the elements.

6. Process according to Claims 1 to 5, characterised in that the catalyst support contains 0.1 to 3 % by weight of transition metal oxides.

7. Process according to Claims 1 to 6, characterised in that a ratio of 0.4 to 6 mols of hydrogen per mol of hydrocarbon mixture is established.

8. Process according to Claims 1 to 7, characterised in that it is carried out in the trickle phase on a fixed-bed catalyst with hydrogen and the hydrocarbon mixture in cocurrent.

## Revendications

1. Procédé de production d'une coupe d'essence à indice d'octane moteur d'au moins 80, caractérisé en ce qu'on hydrogène une fraction.d"hydrocarbures en C₄ à C₈ ayant une plage d'ébullition d'environ 25 à environ 75 °C, qui contient en particulier des composants monooléfiniques et accessoirement des composants dioléfiniques et, le cas échéant, oléfiniques supérieurs et acétyléniques, avec de l'hydrogène à une température de 10Q à 400°C et sous pression de 5 à 80 bars en présence d'un catalyseur au nickel fixé sur un support, qui contient à l'état non réduit 20 à 80 % en poids de nickel, on règle à cette fin un rapport de 0,3 à 30 moles d'hydrogène par mole de mélange d'hydrocarbures, le nombre de moles du mélange d'hydrocarbures représentant une valeur moyenne des nombres de moles des différents hydrocarbures conformément à leur quantité dans le mélange, et on règle une vitesse espace/temps (Weight-Hourly-Space-Velocity ; WHSV) de 0,5 à 8 g de mélange réactionnel par g de charge de catalyseur par heure.

2. Procédé suivant la revendication 1, caractérisé en ce que l'hydrogénation est conduite à 150-250 °C.

3. Procédé suivant les revendications 1 et 2, caractérisé en ce que l'hydrogénation est conduite à une pression de 15 à 30 bars.

4. Procédé suivant les revendications 1 à 3, caractérisé en ce que le catalyseur à l'état non réduit contient 40 à 70 % en poids de nickel sur des supports Si0₂-AI₂0₃ avec des rapports molaires Si : AI de ₁₀-² à 10², des préférence de 0,1 à 50.

5. Procédé suivant les revendications 1 à 4, caractérisé en ce que le support du catalyseur est rendu légèrement alcalin par addition de 0,2 à 5 % en poids d'oxydes des premier et second groupes principaux du Tableau Périodique des Eléments.

6. Procédé suivant les revendications 1 à 5, caractérisé en ce que le support du catalyseur contient 0,1 à 3 % en poids d'oxydes de métaux de transition.

7. Procédé suivant les revendications 1 à 6, caractérisé en ce qu'on règle un rapport de 0,4 à 6 moles d'hydrogène par mole de mélange d'hydrocarbures.

8. Procédé suivant les revendications 1 à 7, caractérisé en ce qu'on opère en phase d'écoulement sur un catalyseur à disposition fixe avec de l'hydrogène et un mélange d'hydrocarbures en courants parallèles.
